# EUROPÄISCHE PATENTSCHRIFT

(11) **EP 0 064 238 B1**
(45) Veröffentlichungstag und Bekanntmachung des Hinweises auf die Patenterteilung: **04.02.1987**
(21) Anmeldenummer: 82103442.8
(22) Anmeldetag: 23.04.1982
(51) Int. Cl.: B22D 11/128

(54) **Verfahren und Vorrichtung zum Biegen eines Stranges in einer Stahlstranggiessanlage**
Process and device for bending a strand in a continuous steel casting machine
Procédé et dispositif pour fléchir un boudin dans une installation de coulée continue d'acier

(30) Priorität: 30.04.1981 CH 2818/81
(43) Veröffentlichungstag der Anmeldung: 10.11.1982
(73) Patentinhaber: CONCAST SERVICE UNION AG, CH-8027 Zürich (CH)
(72) Erfinder: Vaterlaus, Arthur, CH-8803 Rüschlikon (CH)
(74) Vertreter: Zeller, Josef

## Beschreibung

Die Erfindung betrifft ein Verfahren zum Biegen eines Stranges in einer Stranggiessanlage, bei dem der Strang entlang einer Biegekurve zwischen einer kreisbogenförmigen und einer geraden Stützführungsbahn mit sich vergrössernder bzw. verkleinernder Krümmung gebogen wird und zusätzlich zur Aufnahme des ferrostatischen Druckes des einen flüssigen Kern aufweisenden Stranges mehrere quer zur Stranglaufrichtung verschiebbare Stützrollenpaare mit jeweils vorbestimmtem Rollenabstand verwendet werden und eine Vorrichtung zur Durchführung des Verfahrens.

Aus DE-B 1'250'973 ist es bekannt, in Stahlstranggiessanlagen sowohl beim Biegen eines geraden Stranges in einen Kreisbogen als auch beim Geraderichten eines gebogenen Stranges, die Biegearbeit in mehreren sich folgenden Schritten durchzuführen, damit der Strang im Biegebereich gegenüber einem Einpunktbiegen bzw. Einpunktrichten weniger stark beansprucht wird. Beim stufenweisen Biegen wird dabei der Biegeradius schrittweise verkleinert und/oder beim stufenweisen Richten schrittweise vergrössert. Bei mit relativ kleinem Radius und mit anschliessender Kreisbogenstrangführung sowie schrittweisem Richtvorgang können eine niedrige Bauhöhe der Anlage und in der Praxis vertretbare Dehnungswerte in der Strangkruste im Richtteil der Strangführung erreicht werden. Das Ausrichten solcher Stützführungen ist jedoch sehr aufwendig, weil einerseits die Rollen beider Stützbahnen entlang der Biegestrecke und anderseits die Biegestrecke gegenüber der gebogenen und der geraden Stützführungsbahn genau ausgerichtet werden müssen.

Aus CH-A-414 957 ist eine Strangführung für eine Stranggiessanlage bekannt, die sowohl starre als auch senkrecht zur Strangoberfläche durch den Strang bewegbare Rollenpaare aufweist. Die starren und die beweglichen Rollenpaare sind entlang einer durch die Kokillenform definierten geraden bzw. kreisbogenförmigen Stranglängsachse angeordnet. Die beweglichen Rollenpaare passen sich beim Durchlauf des Stranges innerhalb eines definierten Spielraumes der momentanen Strangform an. Ein genaues Ausrichten der beweglichen Rollen auf die gerade bzw. kreisbogenförmige Sfrangbahn kann, durch diesen Spielraum bedingt, ohne Nachteil auf die Strangqualität unterlassen werden. Bei dieser Anlage verlässt der Strang die Strangführung in der gleichen geometrischen Form wie bei seinem Eintritt in diese, d.h. in gerader bzw. in Kreisbogenform. Bei der kreisbogenförmigen Strangführung ist ein Treibrichtaggregat zum Richten des Stranges nach konventioneller Verfahrensweise nachgeordnet. Dieses Treibrichtaggregat ist wegen der fehlenden Abstützung zwischen den Biegerollen. für Sträge mit flüssigem Kern nicht geeignet. Im weiteren arbeitet dieses Treibrichtaggregat nach dem Einpunkt-Richtkonzept mit entsprechend hoher Dehnung bzw. Dehnungsänderung in der Strangkruste. Diese Stranggiessanlage ist für Stränge mit hoher Giessgeschwindigkeit und daraus resultierendem flüssigem Kern im Richtaggregat nicht geeignet.

Aus DE-A-2'341'563, die den Oberbegriff bildet ist weiter eine Strangführung zum Stützen und Führen sowie zum Umlenken eines nur teilweise erstarrten Stranges bekannt. Bei dieser Stützführung ist im an die Biegekurve angrenzenden Rollenpaar eines geraden und eines bogenförmigen Teiles der Stützführung eine Rolle starr angeordnet. Entlang der Biegekurve sind zur Abstützung des ferrostatischen Druckes Rollenpaare angeordnet, wobei mindestens vier dieser Rollen als kraftübertragende Biege- bzw. Richtrollen starr befestigt sind und von denen zwei an der Zugfaserseite und mindestens zwei an der Druckfaserseite des Stranges vorgesehen sind. Auch bei dieser Biegeeinrichtung ist das genaue Ausrichten der Rollen entlang der Uebergangskurve und gegenüber der bogenförmigen und der geraden Stützführungsbahn schwierig und zeitaufwendig. Die Dehnungsgeschwindigkeit an der Erstarrungsfront beim Biegen des Stranges verändert sich entlang dem Biegekurventeil schrittweise von Null bis zu einem Maximalwert und von diesem wieder schrittweise auf Null. Diese Biegecharakteristik verlängert den gesamten Biegekurventeilum den anschwellenden und den abschwellenden Teil der Dehnungsgeschwindigkeitsänderung entlang der Biegekurve. Um kleine Dehnungsgeschwindigkeitswerte auf einem Biegekurventeil zwischen einer geraden Kokille und einem kreisbogenförmigen Stützführungsteil zu erreichen, ist deshalb eine entsprechende Länge für den Biegekurventeil mit einer entsprechenden Bauhöhe der Anlage vorzusehen, was die Anlagekosten negativ beeinflusst. Die Ausrichtarbeit eines solchen Biegekurventeiles stellt hohe Anforderungen und ist aufwendig.

Der Erfindung liegt die Aufgabe zugrunde, ein Verfahren zum Biegen eines Stranges und eine Biegeeinrichtung zu schaffen, die die in der Beschreibung der DE-A 2 341 563 genannten Nachteile überwinden und die den Strang gegenüber diesem bekannten Biegeverfahren mit niedrigeren Dehnungswerten und Dehnungsgeschwindigkeiten beanspruchen, um einerseits Risse in der Strangkrustenoberfläche und Gefügefehler an der Phasengrenze fest-flüssig zu vermeiden und um anderseits die Biegeeinrichtung im Aufbau einfach und kostendünstig zu gestalten. Auch sollen die Biegeeinrichtung, deren Einstell-, Ausricht-und Instandhaltungsarbeit entlang der Uebergangskurve wesentlich vereinfacht werden.

Diese Aufgabe wird verfahrensmässig dadurch gelöst, dass der Strang im Bereich der Biegekurve durch ein konstantes Biegemoment gebogen wird, das ausschliesslich von Rollen der kreisbogenförmigen und geraden Stützführungsbahn aufgebracht wird, und dass die Verschiebbarkeit aller den ferrostatischen Druck aufnehmenden Stützrollenpaare entlang der Biegekurve so gewählt wird, dass sich deren Position quer zur Biegekurve laufend den jeweiligen Giess- und Strangparametern des sich biegenden Stranges anpasst.

Eine Vorrichtung zur Lösung dieser Aufgabe ist im Anspruch 2 definiert.

Mit dem erfindungsgemässen Verfahren bzw. der erfindungsgemässen Biegeeinrichtung kann erreicht werden, dass sich eine minimale konstante Dehnungsgeschwindigkeit in der Strangkruste über die ganze Länge der Biegekurve einstellt und sich dadurch minimalste Beanspruchungen an der Strangoberfläche und an der Phasengrenze fest-flüssig ergeben. Eine gewünschte oder zulässige Dehnungsgeschwindigkeit kann durch Wahl der Länge der Biegekurve eingestellt werden. Daraus resultieren auch bei schwierig vergiessbaren Stahlqualitäten und/oder bei hohen Giessgeschwindigkeiten riss- und gefügefehlerfreie Stränge. Alle Rollen entlang des Biegekurventeiles zwischen dem gebogenen und dem geraden Teil der Stützführung übertragen keine Querkräfte bzw. keine Biegekräfte. Die Biege- bzw. Richteinrichtung kann einfacher gebaut werden und es resultieren Kosteneinsparungen. Zusätzliche Vorteile ergeben sich dadurch, dass die Einstell- und Ausrichtarbeit entlang des Biegekurventeiles wegfällt und somit die Instandhaltungsarbeit wesentlich vereinfacht wird. Auch Ausrichtfehler des kreisbogenförmigen und des geraden Stützführungsteiles zueinander haben praktisch keinen negativen Einfluss auf die Strangqualität, weil die quer beweglichen Rollenpaare entlang des Biegekurventeiles sich auf eine entsprechende optimale Uebergangskurve selbst einstellen. Eine Verlängerung der Biegekurve auf 3 oder mehr Meter Länge innerhalb der metallurgisch bedingten Stützlänge ist ohne weiteres möglich und praktisch ohne Mehrkosten. Dabei werden extrem tiefe Strangkrustenbeanspruchungen erreicht, welche niedrigste Rollenbiegebelastungen in der bogenförmigen und in der geraden Stützführungsbahn ergeben. Das erfindungsgemässe Verfahren ermöglicht im weiteren eine optimale laufende Anpassung der Biegekurve an sich ändernde Giess- und Strangparameter. Dabei wird speziell an lang dauernde Sequenzgüsse mit Formatverstellung während des laufenden Gusses und grosse Veränderungen in der Giessgeschwindigkeit, der Kühlleistung und/oder der Stahlqualität gedacht.

Der Anschlusspunkt der Biegekurve am Kreisbogen kann beliebig gewählt werden. Wenn beispielsweise die Bauhöhe einer Stranggiessanlage niedrig sein soll und nur ein geringer ferrostatischer Druck im Horizontalteil der Führung erwünscht ist, kann der Anschlusspunkt der Biegekurve zum Kreisbogen im Richtteil nahe an eine Bogenkokille mit relativ kleinem Radius gebracht werden. Optimale Verhältnisse für die Lage des Anschlusspunktes Kreisbogen - Biegenkurve ergeben sich, wenn die Biegekurve am Kreisbogen bei einem Winkel cpₒ anschliesst, wobei der Winkel cpₒ beim Biegen von der horizontalen und beim Richten von der vertikalen Radiuslinie des Kreisbogens gemessen und nach der Formel errechnet wird. Rₒ stellt dabei den gewählten Radius des Kreisbogens und L die gewählte Länge der Biegekurve dar.

Ein Abstand Yₒ zwischen einem Anschlusspunkt am Kreisbogen und einer Verlängerung der geraden Strangbahn kann wie folgt errechnet werden:

Rₒ stellte den gewählten Radius des Kreisbogens und L die gewählte Länge der Biegekurve dar.

Es ist grundsätzlich möglich, die eine oder beide Rollen eines querverschiebbaren Stützrollenpaares entlang der Biegekurve mit einer federnden oder hydraulischen Ueberlastsicherung zu versehen. Weil diese Stützrollen jedoch keine Biegekräfte aufzunehmen haben, ist es besonders wirtschaftlich, die Stützrollenpaare bei Einhaltung des gegenseitigen Abstandes der einem Rollenpaar zugeordneten Rollen frei bewegbar anzuordnen. Durch die Weglassung jeglicher Ueberlastsicherung in diesen Rollenpaaren kann die Strangführung entlang der Biegekurve besonders einfach gestaltet werden.

Innerhalb der bogenförmigen und der geraden Stützführungsbahn können grössere Biege- und Biegereaktionskräfte quer zur Stranglaufrichtung auf die Rollen auftreten. Je nach der momentanen Strangtemperatur, dem Strangquerschnitt etc. können solche Rollen über die zulässige Belastungsgrenze beansprucht und beschädigt werden. Es ist deshalb von besonderem Vorteil, wenn im bogenförmigen und im geraden Teil der Stützführung jeweils vor bzw. nach dem an die Biegekurve angrenzenden Rollenpaar ebenfalls quer zur Stranglaufrichtung durch den Strang frei bewegbare Rollenpaare angeordnet sind.

Im nachfolgenden werden anhand von Figuren Beispiele des Erfindungsgegenstandes erläutert. Es zeigen:
Fig. 1 einen Ausschnitt einer schematisch dargestellten Stützführungsbahn im Biegeteil eines Stranges,
Fig. 2 einen Ausschnitt einer schematisch dargestellten Stützführungsbahn im Richtteil eines gebogenen Stranges,
Fig. 3 eine Skizze zur Erläuterung der geometrischen Grössen einer Biegelinie zwischen einem Kreisbogen und einer Geraden,
Fig. 4 einen Schnitt durch ein Stützführungsgerüst,
Fig. 5 eine Draufsicht auf das Stützführungsgerüst nach Fig. 4 und
Fig. 6 eine Seitenansicht gemäss Pfeil VI der Fig. 4.

In Fig. 1 befindet sich ein Abschnitt eines gegossenen Stranges 1 mit einem flüssigen Kern 2 in einem Teilstück einer Stützführung, die aus einem geraden Teil 4, einer Biegekurve 16 und einem kreisbogenförmigen Teil 6 zusammengesetzt ist. Alle Rollen 7 - 12 sind so angeordnet, dass sie den ferrostatischen Druck des flüssigen Kernes 2 abstützen und somit ein Ausbauchen des Stranges verhindern können.

Rollenpaare 7, 7' bzw. 8, 8' grenzen an die Biegekurve 16 an. Das Rollenpaar 7, 7' ist das letzte im geraden Teil 4 der Stützführung und das Rollenpaar 8, 8' das erste im bogenförmigen Teil der Stützführung. Diese Rollen 8, 8' und 7, 7' werden in der Regel starr am Maschinenständer befestigt. Entlang der Biegekurve 16 der Stützführung sind sämtliche Stützrollenpaare 9, 10 je für sich in Richtung des Pfeiles 14 quer zur Stranglaufrichtung 13 durch den Strang 1 frei bewegbar geführt. Der Strang 1 stellt somit die Rollenpaare 9, 10 entlang des Biegekurventeiles 16 selbst auf eine optimale Biegekurve ein. Die Stützrollenpaare 9, 10 können zum Halten des gegenseitigen Abstandes mittels Laschen 15 starr verbunden sein. Die Laschen 15 oder äquivalente Verbindungsmittel nehmen die Kraft, die durch den ferrostatischen Druck erzeugt wird, auf. Um Ueberlastkräfte bei 110 -120 % der Stützkraft für den ferrostatischen Druck zu begrenzen, können die Laschen 15 mit entsprechend ausgelegten bekannten elastischen Ueberlastsicherungen versehen sein.

Rollenpaare 11, 11' im geraden Teil 4 bzw. Rollenpaare 12, 12' im bogenförmigen Teil 6 der Stützführung, die in Fig. 1 in Stranglaufrichtung 13 vor bzw. nach dem an den Biegekurventeil 16 angrenzenden Rollenpaar 7, 7' bzw. 8, 8' angeordnet sind, können, wenn erwünscht, ebenfalls quer zur Stranglaufrichtung 13 durch den Strang 1 frei bewegbar geführt sein. Diese Rollen sind dadurch ebenfalls von Biege- bzw. Reaktionskräften entlastet. Es ist von Vorteil, wenn diese Kräfte von Rollen aufgenommen werden, die weit vom Rollenpaar 7, 7' bzw. 8, 8' entfernt angeordnet sind.

In Fig. 2 sind die gleichen Bezugszeichen verwendet wie in Fig. 1. Der Unterschied von Fig. 2 zu Fig. 1 besteht darin, dass entlang der Biegekurve 16 in Fig. 1 ein gerader Strang 1 gebogen und entlang der Biegekurve 16' in Fig. 2 ein gebogener Strang 18 geradegerichtet wird.

In Fig. 3 ist eine Biegekurve 25 im Richtbereich zwischen Anschlusspunkten 20 und 21 dargestellt. Zwischen dem Punkt 20 und einem Punkt 22 ist eine Kreisbogenbahn mit einem Radius Rₒ und zwischen dem Punkt 21 und einem Punkt 23 eine gerade Bahn dargestellt. Yₒ stellt die Höhe des Punktes 20 über der Verlängerung der geraden Bahn, die gleichzeitig die X-Achse bildet, dar. Ein Winkel ϕₒ liegt zwischen einer vertikalen Radiuslinie 24 und einer zum Anschlusspunkt 20 verlaufenden Geraden 26. Die Lage der beiden Anschlusspunkte 20 und 21 kann bei Vorgabe des Radius Rₒ für den Kreisbogen und der horizontalen Länge L der Biegekurve 25 wie folgt errechnet werden: Der Winkel (pₒ, der beim Biegen von einer horizontalen und beim Richten von der vertikalen Radius-Linie 24 des Kreisbogens gemessen wird, errechnet sich nach der Formel wobei Rₒ der gewählte Radius des Kreisbogens und L die gewählte Länge der Biegekurve darstellen.

Der Abstand Yₒ zwischen dem Anschlusspunkt 20 de Biegekurve am Kreisbogen und einer Verlängerung der geraden Bahn (X-Achse) kann nach der Formel errechnet werden, wobei Rₒ der gewählte Radius des Kreisbogens und L die gewählte Länge der Biegekurve darstellen.

Die Dehnungsgeschwindigkeit an einer Faser im Abstand a von der neutralen Mittelachse des Stranges errechnet sich wie folgt: wobei Vs die Giessgeschwindigkeit in mm darstellt. sec

Das nachfolgende Beispiel zeigt Zahlenwerte, wie sie in der Praxis üblich sind. Angenommen wird eine Stranggiessanlage mit einer Bogenkokille und mit einer bogenförmigen Strangführung.

Die Dehnungswerte in diesem Beispiel liegen etwa eine 10er Potenz niedriger als bei einer ähnlichen Strangführung mit einem Ein-Punkt-Richtaggregat.

In den Figuren 4 - 6 sind Rollen 40 und 41 mittels ihren Lagern 43 und 44 an Jochen 45 und 46 befestigt. Die Rollen 40 und 41 bilden ein Stützrollenpaar, das entlang einer Biegekurve, aber auch entlang einer gebogenen oder geraden Stützführung angeordnet sein könnte.

Die Joche 45 und 46 sind mit Kraftgeräten 50, 50' gegen Anschläge 51, 51' zusammengespannt, so dass das Rollenpaar 40, 41 eine kraftschlüssig geschlossene Einheit bildet. Beidseits der Strangführung sind Führungen 47 vorgesehen. Diese führen die Joche 45 und 46, so dass das Rollenpaar 40, 41 quer zur Stranglaufrichtung durch Strang 49 frei bewegbar ist.

Die Kraftgeräte 50, 50', die als hydraulische Kolbenzylinder-Einheit ausgebildet sind, stützen den ferrostatischen Druck des Stranges 49 ab. Biege- oder Richtkräfte haben sie keine aufzunehmen. Anstelle der Kraftgeräte könnten auch Zuganker oder Spindeln vorgesehen sein.

Auf der linken Seite ist in Fig. 4 das Kraftgerät 50' und der Anschlag 51' so plaziert, dass Antriebswellen 53 für die Rollen 40, 41 herausgeführt werden können. Auf der rechten Seite ist in Fig. 4 das Kraftgerät bei einem Beispiel für nicht angetriebene Rollen dargestellt.

In Fig. 6 ist ein Gewichtsausgleich für jedes Rollenpaar 40,41 in Form einer Feder 55 schematisch dargestellt. Ein solcher Gewichtsausgleich, der nur bei vertikaler oder schräger Anordnung der Führungen 47 notwendig ist, könnte auch aus einem Gegengewicht oder aus einer Fettmutter bestehen. Die Wirksamkeit des Gewichtsausgteiches ist in der Regel nur notwendig, bis ein Anfahrstrang in die Strangführung eingefahren ist.

Das beschriebene Verfahren und die Vorrichtung sind nicht nur zum Giessen von Brammenformaten geeignet. Besondere Vorteile können auch beim Giessen von grossen Bloom-Formaten und von Vorprofilen für Träger (Dogbones) erreicht werden, weil solche Vorprofile besonders hohe Anforderungen an den Richtprozess bezüglich Rissfreiheit stellen.

## Patentansprüche

1. Verfahren zum Biegen eines Stranges in einer Stranggiessanlage, bei dem der Strang (1) entlang einer Biegekurve (16, 16', 25) zwischen einer kreisbogenförmigen und einer geraden Stützführungsbahn (6 bzw. 4) mit sich vergrössernder bzw. verkleinernder Krümmung gebogen wird und zusätzlich zur Aufnahme des ferrostatischen Druckes des einen flüssigen Kern (2) aufweisenden Stranges (1) mehrere quer zur Stranglaufrichtung (13) verschiebbare Stützrollenpaare (9, 10) mit jeweils vorbestimmtem Rollenabstand verwendet werden, dadurch gekennzeichnet, dass der Strang (1) im Bereich der Siegekurve (16, 16', 25) durch ein konstantes Biegemoment gebogen wird, das ausschliesslich von Rollen (7, 7', 8, 8') der kreisbogenförmigen und geraden Stützführungsbahn (6, bzw. 4) aufgebracht wird, und dass die Verschiebbarkeit aller den ferrostatischen Druck aufnehmenden Stützrollenpaare (9, 10) entlang der Biegekurve (16, 16', 25) so gewählt wird, dass sich deren Position quer zur Biegekurve laufend den jeweiligen Giess- und Strangparametern des sich biegenden Stranges (1) anpasst.

2. Vorrichtung zum Biegen eines Stranges (1) in einer Stranggiessanlage mit einem Biegekurventeil (16, 16',25) zwischen einer kreisbogenförmigen und einer geraden Stützführungsbahn (6 bzw. 4), in deren Biegekurventeilzur Aufnahme des ferrostatischen Druckes des einen flüssigen Kern aufweisenden Stranges (1) mehrere quer zur Stranglaufrichtung (13) verschiebbare Stützrollenpaare (9, 10) mit jeweils vorbestimmtem Rollenabstand angeordnet sind, dadurch gekennzeichnet, dass Biegerollen (7, 7'; 8, 8') ausschliesslich auf der kreisbogenförmigen und geraden Stützführungsbahn (6 bzw. 4) plaziert sind und dass im Bereich des Biegekurventeils (16, 16', 25) nur Rollenpaare (9, 10) zur Abstützung des ferrostatischen Druckes angeordnet sind, die vom Strang (1) guer zur Stranglaufrichtung (13) entsprechend dem Strangverlauf verschiebbar sind.

3. Vorrichtung nach Anspruch 2, dadurch gekennzeichnet, dass zwischen dem Anschlusspunkt (20) der Biegekurve (16, 16', 25) am Kreisbogen (6) und einer Verlängerung der geraden Stützführungsbahn (4) ein Abstand Yₒ nach der Formel vorgesehen ist, wobei Rₒ den gewählten Radius des Kreisbogens (6) und L die gewählte Länge der Biegekurve (16,16', 25) darstellen.

4. Vorrichtung nach Anspruch 2 oder 3, dadurch gekennzeichnet, dass die Biegekurve (16, 16', 25) am Kreisbogen (6, Rₒ) bei einem Winkel ϕₒ anschliesst, wobei der Winkel cpₒ beim Biegen von der horizontalen und beim Richten von der vertikalen Radiuslinie des Kreisbogens zu messen und nach der Formel zu errechnen ist, wobei Rₒ der gewählte Radius des Kreisbogens und L die gewählte Länge der Biegekurve darstellen.

5. Vorrichtung nach einem der Ansprüche 2 - 4, dadurch gekennzeichnet, dass im kreisbogenförmigen und im geraden Teil der Stützführungsbahn (6 bzw. 4) jeweils vor bzw. nach dem an die Biegekurve (16, 16') angrenzenden Biegerollen (7, 7'; 8, 8') unter Einhaltung ihres gegenseitigen Abstandes quer zur Stranglaufrichtung (13) durch den Strang frei bewegbare Rollenpaare (12, 12'; 11, 11') geführt sind.

## Claims

1. A method for bending a strand in a continuous casting plant, in which the strand (1) is bent along a bending curve (16, 16', 25) between an arcuate and a straight supporting guideway (6 and 4 respectively) with increasing or diminishing curvature and in which additionally several pairs of backing rollers (9, 10) with predetermined distance between the rollersand displaceable at right angles to the direction of travel (13) of the strand are used to absorb the ferrostatic pressure of the strand (1) which comprises a liquid core (2), characterized in that the strand (1) is bent in the region of the bending curve (16, 16', 25) by a constant bending moment which is applied exclusively by rollers (7, 7', 8, 8') of the arcuate and straight supporting guideways*(6 and 4 respectively), and that the displaceability of all the pairs of backing rollers (9, 10), which absorb the ferrostatic pressure along the bending curve (16, 16', 25), is so selected that their position adapts continuously to the respective casting and strand parameters of the strand being bent (1), by moving at right angles to the bending curve.

2. A device for bending a strand (1) in a continuous casting plant with a bending curve portion (16, 16', 25) between an arcuate and a straight supporting guideway (6 and 4 respectively), in which bending curve portion several pairs of backing rollers (9, 10) with predetermined distance between the rollers and displaceable at right angles to the direction of travel (13) of the strand are arranged to absorb the ferrostatic pressure of the strand (1) which comprises a liquid core, characterized in that bending rollers (7, 7'; 8, 8') are placed exclusively on the arcuate and straight supporting guideways (6 and 4 respectively) and that only pairs of rollers (9, 10) for accomodating the ferrostatic pressure are arranged in the region of the bending curve portion (16, 16', 25), these roller pairs (9, 10) being displaceable by the strand (1) at right angles to the direction of travel (13) of the strand and corresponding to the path of the strand.

3. A device according to claim 2, characterized in that between the point (20) at which the bending curve (16, 16', 25) joins the arc (6) and an extension of the straight supporting guideway (4) there is provided a distance Yₒ according to the formula where Rₒ represents the selected radius of the arc (6) and L the selected length of the bending curve (16, 16', 25).

4. A device according to claim 2 or claim 3, characterized in that the bending curve (16, 16, 25) joins the arc (6, Rₒ) at an angle cpₒ, the angle (pₒ being measured from the horizontal radial line of the arc in the case of bending and from the vertical radial line of the arc in the case of straightening and being calculated according to the formula where Rₒ represents the selected radius of the arc and L the selected length of the bending curve.

5. A device according to any one of claims 2 to 4, characterized in that in the arcuate and straight portions of the supporting guideway (6 and 4 respectively) pairs of rollers (12, 12'; 11, 11') are arranged respectively before or after the pairs of bending rollers (7, 7'; 8, 8') adjacent the bending curve (16, 16') and are freely movable by the strand at right angles to the direction of travel (13) of the strand while retaining their distance from each other.

## Revendications

1. Procédé pour cintrer une brame continue dans une installation de coulée continue, dans lequel on cintre la brame continue (1) le long d'une courbe de cintrage (16, 16', 25) qui est disposée entre un chemin de guidage d'appui en forme d'arc circulaire et un chemin de guidage d'appui rectiligne (6 et 4) et dont la courbure va en croissant ou en décroissant, et dans lequel en outre, pour reprendre la pression ferrostatique d'une brame continue (1) présentant un noyau liquide (2) on utilise plusieurs paires de rouleaux d'appui (9, 10) qui peuvent coulisser transversalement par rapport à la direction d'avance (13) de la brame continue et qui présentent respectivement une distance prédéterminée entre les rouleaux, caractérisé en ce que la brame continue (1), dans la zone de la courbe de cintrage (16, 16', 25) est cintrée par un moment de cintrage constant qui est exclusivement appliqué par des rouleaux (7, 7', 8, 8') du chemin de guidage d'appui en forme d'arc circulaire et du chemin de guidage d'appui rectiligne (6 et 4); et en ce que l'on choisit la possibilité de coulissement, le long de la courbe de cintrage (16, 16' 25), de toutes les paires de rouleaux d'appui (9, 10) qui reprennent la pression ferrostatique de façon telle que la position de ces rouleaux s'adapte, en se déplaçant transversalement à la courbe de cintrage, aux paramètres respectifs de la coulée et de la brame continue (1) qui se cintre.

2. Dispositif pour cintrer une brame continue (1) dans une installation de coulée continue, comportant une partie de courbe de cintrage (16,16', 25) située entre un chemin dé guidage d'appui en forme d'arc circulaire et un chemin de guidage d'appui rectiligne (6 et 4), dispositif dans la partie de courbe de cintrage duquel prévue pour recevoir la pression ferrostatique d'une brame continue (1) présentant un noyau liquide, sont disposées plusieurs paires de roùleaux d'appui (9, 10) qui peuvent coulisser transversalement par rapport à la direction d'avance de la brame continue (13) et présentent une distance entre les rouleaux respectivement prédéterminée, caractérisé en ce que les rouleaux de cintrage (7, 7'; 8, 8') sont exclusivement placés sur le chemin de guidage d'appui en forme d'arc circulaire et sur le chemin de guidage d'appui rectiligne (6 et 4); et en ce que dans la zone de la partie de la courbe de cintrage (16, 16', 25), ne sont disposés, pour reprendre la pression ferrostatique, que des paires de rouleaux (9, 10) que la brame continue (20) peut faire coulisser, transversalement à la direction d'avance (13) de la brame continue, en fonction de l'allure de la brame continue.

3. Dispositif selon la revendication 2, caractérisé en ce qu'entre le point de raccordement (20) de la courbe de cintrage (16, 16', 25) à l'arc circulaire (6) et un prolongement du chemin de guidage d'appui rectiligne (4) est prévue une distance Yₒ selon la formule où Rₒ représente le rayon choisi pour l'arc circulaire (6) et L représente la longueur choisie de la courbe de cintrage (16,16', 25).

4. Dispositif selon la revendication 2 ou 3, caractérisé en ce que la courbe de cintrage (16, 16', 25) se raccorde à l'arc circulaire (6, Rₒ) sous un angle ϕµ étant précisé que l'angle ϕₒ doit se mesurer, dans le cas du cintrage, par rapport à l'horizontale et, dans le cas du redressage, par rapport à la verticale passant par le centre de l'arc circulaire et doit se calculer d'après la formule où Rₒ représente le rayon choisi de l'arc circulaire et L représente la longueur choisie de la courbe de cintrage.

5. Dispositif selon l'une des revendications 2 - 4, caractérisé en ce que, sur la portion en forme d'arc circulaire et sur la portion en forme rectiligne (6 et 4) du chemin de guidage d'appui, respectivement avant et après les rouleaux de cintrage (7, 7'; 8, 8') qui sont adjacents à la courbe de cintrage (16, 16'), des paires de rouleaux (12, 12'; 11, 11') sont guidées avec possibilité d'être librement déplacées par la brame continue transversalement à la direction d'avance de la brame (13), tout en respectant leur distance réciproque.
